# FASCICULE DE BREVET EUROPEEN

(11) **EP 1 081 063 B1**
(45) Date de publication et mention de la délivrance du brevet: **07.12.2005**
(21) Numéro de dépôt: 00402395.8
(22) Date de dépôt: 30.08.2000
(51) Int. Cl.: B65F 1/16, E05B 15/00

(54) **Dispositif automatique par gravite de verrouillage / deverrouillage du couvercle d'un bac et bac equipe d'un tel dispositif**
Vorrichtung zum automatisch durch Schwerkraft Verriegeln und Entriegeln des Deckels eines Behälters sowie Behälter mit einer derartigen Vorrichtung
Device for automatically gravity-operated locking and unlocking of the lid of a container and container equipped with such a device

(30) Priorité: 03.09.1999 FR 9911081
(43) Date de publication de la demande: 07.03.2001
(73) Titulaire: Citec Environnement, 92566 Rueil Malmaison Cedex (FR)
(72) Inventeur: Moret, Michel, 95600 Eaubonne (FR)
(74) Mandataire: Keib, Gérard

(56) Documents cités:
- EP-A- 0 872 432
- DE-U- 29 511 098

## Description

L'invention est relative à un dispositif de verrouillage/déverrouillage automatique par gravité permettant de verrouiller le couvercle d'un bac au bord supérieur de la cuve du bac. Ce bac est destiné à être vidé par basculement. Il peut notamment être utilisé pour la collecte des déchets.

Les bacs destinés à la collecte des déchets sont amenés à séjourner sur la voie publique en attendant le passage des véhicules destinés à collecter les déchets.

Ces bacs, laissés sans surveillance, peuvent faire l'objet de fouilles, ce qui peut se révéler dangereux selon la nature des déchets contenus dans les bacs.

Dans le cadre de la collecte sélective des déchets, le couvercle des bacs est muni d'une ouverture de taille et de forme adaptées aux déchets devant être disposés dans ces bacs.

L'absence de dispositif de verrouillage de ces bacs peut autoriser leur remplissage intempestif par des déchets inappropriés rendant inefficace une telle collecte dite « sélective ».

Un système de verrouillage du bac lors de son remplissage et de déverrouillage lors de son vidage s'avère donc nécessaire.

Un certain nombre de brevets font état de systèmes de verrouillage/déverrouillage pour couvercle de bac à déchets.

A titre d'exemple les documents EP-A-698 567 et EP-A-704 387 font état d'un système de verrouillage qui s'engage, après la fermeture du couvercle, dans un élément de support, de sorte que le couvercle est protégé contre l'ouverture.

Dans le cas du document EP-A-698 567, l'ouverture du couvercle a lieu par actionnement électromagnétique d'un dispositif qui agit sur l'élément de support dans lequel s'engage le système de verrouillage.

Dans le cas du document EP-A-704 387, l'ouverture du couvercle s'opère grâce à un bouton de manoeuvre.

Dans ces deux cas, l'ouverture du couvercle nécessite une manoeuvre notamment manuelle de la part de l'opérateur et peut s'opérer quelle que soit la position du bac dans l'espace.

Les documents FR-A-2 762 306 et EP-A-872 432 décrivent un dispositif de verrouillage du couvercle d'un bac à la cuve du dit bac ne nécessitant pas l'intervention manuelle de l'opérateur pour permettre le verrouillage ou le déverrouillage du couvercle.

Le dispositif de verrouillage décrit dans ces documents comporte une pièce pivotante montée à pivotement sous le couvercle du bac et venant en prise avec un organe d'accrochage mâle situé au niveau de la paroi interne de la cuve.

Lorsqu'un bac muni d'un tel dispositif de verrouillage est en position de remplissage, la pièce pivotante prend une position de verrouillage dans laquelle elle se trouve en prise avec un organe d'accrochage mâle entraînant le maintient du couvercle en position fermée.

Lorsque le même bac est basculé par un camion à benne, par exemple, afin d'être vidé dans la benne de celui-ci, la pièce pivotante passe de sa position de verrouillage à une position de déverrouillage dans laquelle elle est libérée de l'organe d'accrochage sous l'effet de la pesanteur.

Le basculement du bac permet ainsi l'ouverture du couvercle du bac et donc le vidage de celui-ci par déversement des déchets sous l'effet de la gravité.

Etant donné l'encombrement et le poids de tels bacs à déchets, l'opération de basculement est pratiquement exclusivement réservée aux camions à benne destinés à cet effet et ne peut pratiquement pas être réalisé par un tiers. Ceci a pour effet d'empêcher l'ouverture des bacs par un tiers et ainsi d'éviter le remplissage des bacs par des déchets autres que ceux pour lesquels ils sont destinés.

Tous les types de dispositifs de verrouillage/déverrouillage dont il a été question précédemment ont pour inconvénient majeur de rendre l'emboîtage des bacs impossible car le mécanisme de verrouillage du couvercle occupe une place non négligeable sur la paroi interne de la cuve.

Cette impossibilité d'emboîter les bacs au moment de leur transport entraîne une augmentation notable des coûts de transport.

D'autre part, la présence d'un dispositif de verrouillage/déverrouillage ou d'un carter au niveau de la paroi interne de la cuve du bac, comme décrit dans les documents susmentionnés, gêne l'écoulement des déchets lors du vidage du bac. Ceci a pour conséquence de favoriser l'accumulation de déchets au niveau du dispositif de verrouillage/déverrouillage ou du carter et donc complique l'entretien et le nettoyage des cuves.

L'invention vise à apporter des solutions à ces problèmes techniques. Elle consiste en un dispositif de verrouillage/déverrouillage de bac sans intervention manuelle de l'opérateur, les parois de la cuve étant lisses et uniformes, ce qui permet l'emboîtage des bacs et le bon écoulement des déchets.

Par ailleurs, le document DE-U-295 11 098 décrit un dispositif de verrouillage /déverrouillage destiné à un bac à déchets comportant une cuve et un couvercle associé à la cuve, pouvant être déplacé entre une position de fermeture et une position d'ouverture selon le préambule de la revendication 1. Le dispositif comprend une pièce pivotante, elle-même comportant :
- un premier bras dont une première partie extrême est destinée à être fixée de façon articulée sur la face interne du couvercle du bac, et dont une deuxième partie extrême est conformée en crochet apte à être engagé dans un orifice pratiqué dans la cuve ;
- un deuxième bras faisant saillie sensiblement perpendiculairement du premier bras, la partie extrême libre du deuxième bras portant une masselotte.

Lors du basculement du bac - et donc du dispositif - selon un certain angle, la masselotte est déplacée par effet de gravité et entraîne le pivotement de la pièce pivotante. En conséquence, le crochet est désengagé de l'orifice de la cuve, ce qui conduit au déverrouillage du couvercle.

Toutefois, ce dispositif ne donne pas entière satisfaction. En particulier, ce dispositif ne permet pas un verrouillage très sûr du couvercle sur le conteneur.

En effet, lorsqu'un utilisateur soulève manuellement le couvercle, il peut provoquer le pivotement de la pièce pivotante et donc le désengagement du crochet hors de l'orifice de la cuve. De plus, un choc vertical sur le dessus du couvercle peut également entraîner le pivotement de la pièce pivotante.

L'invention a pour but de fournir un dispositif de verrouillage/déverrouillage pour un bac collecteur de déchets qui ne comporte pas les inconvénients de l'art antérieur.

Le dispositif est destiné à être monté sur la face interne du couvercle, et peut être soit en position de verrouillage - de sorte à permettre au couvercle du bac d'être verrouillé sur la partie extrême de la cuve lorsque le bac est en position de remplissage - soit en position de déverrouillage - de sorte à permettre au couvercle du bac d'être déverrouillé lorsque le bac est en position de vidage.

Selon l'invention, le dispositif est caractérisé en ce qu'il comprend en outre :
- une pièce coudée, articulée suivant un axe de rotation parallèle à l'axe de rotation de la pièce pivotante, et comprenant :
   - une branche de verrouillage ;
   - un crochet situé à la partie extrême libre de la branche de verrouillage, et apte à venir en prise avec une partie extrême du bras opposée à la partie intermédiaire de la pièce pivotante ;
   - une branche d'entraînement ;
- une butée apte à bloquer la branche d'entraînement de la pièce coudée lorsque le dispositif est en position de verrouillage ;
- des moyens agencés pour provoquer, lorsque le dispositif est basculé suivant un certain angle à partir de sa position de verrouillage, le pivotement de la pièce coudée, par effet de gravité, et le pivotement du bras et du levier, par effet de gravité, vers la position de déverrouillage.

Selon d'autres caractéristiques, lorsque le bac est en position de remplissage, le centre de gravité de la pièce coudée est situé de telle manière qu'il maintient la branche d'entraînement de la pièce coudée en appui sur la butée et le crochet de la pièce coudée en prise avec la partie extrême du bras de la pièce pivotante, le centre de gravité de l'ensemble comprenant la pièce pivotante et le crochet étant situé de façon à maintenir le crochet escamotable du levier en position d'engagement dans l'orifice de la partie extrême de la cuve et la partie extrême du bras en prise avec le crochet de la pièce coudée. Le basculement du bac d'un certain angle par rapport à la verticale lors de son vidage engendre un déplacement desdits centres de gravité, provoquant un pivotement de la pièce coudée, dégageant le crochet de la pièce coudée de la partie extrême du bras de la pièce pivotante, entraînant le pivotement du bras et du levier, et, enfin, conduisant au dégagement du crochet escamotable de l'orifice de la cuve et donc à l'ouverture du couvercle du bac.

Selon d'autres caractéristiques, le crochet escamotable du levier est articulé selon un axe sensiblement parallèle à l'axe de rotation de la pièce pivotante, ce qui permet, lors de la fermeture du couvercle sur la partie extrême de la cuve, un glissement du crochet escamotable le long de la paroi interne du bac jusqu'à insertion du crochet escamotable dans l'orifice ou l'évidement situé au niveau de la partie extrême de la cuve.

Le pivotement du bras autour de l'axe de rotation de la pièce pivotante, et le pivotement de la pièce coudée autour de son axe de rotation, en direction opposée à la face interne du couvercle du bac, sont chacun limités par une butée.

La partie extrême du bras opposée à la partie intermédiaire de la pièce pivotante, et/ou la partie extrême libre de la branche d'entraînement comporte(nt) une masselotte.

Selon un premier mode de réalisation, la pièce coudée a la forme d'un V dont les deux branches forment un angle de l'ordre de 35 à 55 degrés, notamment voisin de 45 degrés.

Selon un deuxième mode de réalisation, la pièce coudée a la forme d'un V dont les deux branches forment un angle compris entre 90 et 180 degrés.

Selon un troisième mode de réalisation, le dispositif de verrouillage/déverrouillage comprend un balancier mobile en rotation autour d'un axe lié au couvercle du bac et sensiblement parallèle à l'axe de rotation de la pièce coudée, le balancier étant mobile entre une position de verrouillage dans laquelle le balancier forme une butée s'opposant au pivotement de la pièce coudée vers la face interne du couvercle, et une position de déverrouillage dans laquelle le balancier ne s'oppose pas au dit pivotement de la pièce coudée, la rotation du balancier entre les dites positions de verrouillage et de déverrouillage étant obtenue lors du basculement du bac suivant un certain angle, par effet de gravité.

Dans une variante du troisième mode de réalisation, le balancier présente la forme d'un secteur circulaire, l'axe de rotation du balancier étant situé vers la pointe du dit secteur circulaire, et le bord extrême libre du balancier étant, lorsque le balancier est en position de verrouillage, en contact avec la branche d'entraînement de la pièce coudée.

Les deux branches de la pièce coudée peuvent être mobiles en rotation l'une par rapport à l'autre, autour de l'axe de rotation de la pièce coudée, la branche d'entraînement de la pièce coudée comprenant, vers sa partie extrême, une masselotte, de sorte que, lors du basculement du bac suivant un certain angle, la branche de verrouillage de la pièce coudée étant encore en prise avec le bras, la branche d'entraînement de la pièce coudée puisse pivoter autour de son axe, par effet de gravité, puis percuter le crochet de façon à le déverrouiller du bras.

Dans une variante de réalisation, la branche d'entraînement de la pièce coudée comprend, vers sa partie extrême, une saillie destinée, lors du basculement du bac suivant un certain angle, à percuter le crochet de façon à le déverrouiller du bras.

Le dispositif de verrouillage/déverrouillage selon l'invention peut en outre comporter un système de déblocage fixé sur le couvercle du bac et destiné à être actionné par un organe de commande, afin de déverrouiller le couvercle du bac lorsque le bac est en position de remplissage.

Le dispositif de verrouillage/déverrouillage est protégé par un carter fixé sur la face interne du couvercle et présentant une ouverture de laquelle fait saillie le crochet escamotable du levier, le carter pouvant former une butée pour la pièce coudée, limitant ainsi son déplacement en direction opposée à la face interne du couvercle.

Le dispositif de verrouillage/déverrouillage comporte également, de préférence, un dispositif de protection du crochet escamotable fixé à la cuve du bac.

Selon un deuxième aspect, l'invention a pour objet un bac pour la collecte de déchets, comportant un dispositif de verrouillage/déverrouillage tel que décrit précédemment.

D'autres particularités et avantages de l'invention apparaîtront encore dans la description qui suit, en référence aux figures annexées dans lesquelles :
- la figure 1 est une vue partielle en coupe longitudinale d'un bac en position de remplissage, montrant un dispositif de verrouillage/déverrouillage en position de verrouillage, selon un premier mode de réalisation de l'invention ;
- la figure 2 est une vue en coupe suivant la ligne ll-ll de la figure 1 ;
- les figures 3 et 4 sont des vues partielles en coupe longitudinale du bac de la figure 1, en position de vidage, illustrant le fonctionnement du dispositif lors de son déverrouillage ;
- la figure 5 est une vue partielle en coupe longitudinale d'un bac en position de remplissage, montrant un dispositif de verrouillage/déverrouillage en position de verrouillage, selon un deuxième mode de réalisation de l'invention ;
- la figure 6 est une vue en perspective éclatée d'un dispositif de verrouillage/déverrouillage selon un troisième mode de réalisation de l'invention ;
- la figure 7 est une vue en coupe longitudinale du dispositif de la figure 6, en position de verrouillage ;
- les figures 8 à 10 sont des vues en coupe longitudinale du dispositif de la figure 6 illustrant le fonctionnement du dispositif lors de son déverrouillage ;
- la figure 11 est une vue partielle en perspective du système de déblocage du dispositif de verrouillage/déverrouillage de la figure 6, le système de déblocage étant en position inactive ;
- la figure 12 est une vue en coupe partielle d'un bac en position de remplissage, montrant le crochet escamotable engagé dans un dispositif de protection ;
- la figure 13 est une vue en perspective du dispositif de protection de la figure 12 ;
- la figure 14 est une vue du dispositif de protection selon la flèche Y de la figure 13, le crochet escamotable n'étant pas engagé dans le dispositif de protection.

Un bac 1 collecteur de déchets comporte typiquement une cuve 4 et un couvercle 2 articulé à la cuve 4, par exemple au moyen de charnières.

Le bac 1 peut se trouver dans une position de remplissage, dans laquelle il repose sensiblement verticalement sur le sol et où il peut être rempli par un utilisateur, ou dans une position de vidage, dans laquelle le bac 1 a été basculé d'un certain angle - supérieur à 90° - par rapport à la verticale, le bac 1 pouvant alors être vidé de son contenu.

La cuve 4 comprend un plancher, sensiblement plan, situé en regard du sol lorsque le bac 1 est en position de remplissage, et quatre parois s'étendant sensiblement perpendiculairement au plancher, et sensiblement perpendiculaires entre elles deux à deux, de sorte à former un parallélépipède, les bords extrêmes libres des dites parois délimitant une ouverture par laquelle les déchets peuvent être introduits dans la cuve 4.

La cuve 4 peut également comporter des roues montées sur le plancher et reposant sur le sol, lorsque le bac 1 est en position de remplissage, les roues étant destinées à faciliter le déplacement du bac 1 par un utilisateur.

Le couvercle 2 comporte une paroi sensiblement plane, destinée à recouvrir l'ouverture de la cuve 4, et des rebords saillant de la paroi plane. Dans le cadre de la collecte sélective des déchets, le couvercle 2 du bac 1 peut comporter une ouverture (non représentée) dont la taille et la forme sont adaptées aux objets, par exemple journaux ou bouteilles, devant être recueillis dans le bac.

Le couvercle 2 est associé à pivotement à la cuve 4. A cet effet, des charnières sont prévues vers la partie extrême libre d'une des parois de la cuve 4, cette paroi étant dite « arrière ». La paroi de la cuve parallèle à la paroi arrière est dite « frontale » 4c dans toute la description.

Le couvercle 2 peut ainsi être déplacé - notamment manuellement - entre une position de fermeture du bac 1, dans laquelle il repose sur les bords extrêmes libres des parois de la cuve 4, obstruant ainsi l'ouverture de la cuve 4, et une position d'ouverture, dans laquelle la paroi sensiblement plane du couvercle 2 est écartée des bords extrêmes libres des parois de la cuve 4, la position d'ouverture extrême du couvercle 2 correspondant au cas où la paroi sensiblement plane du couvercle 2 est sensiblement parallèle à la paroi arrière de la cuve 4.

On comprend donc que le basculement du bac 1 vers sa position de vidage doit être effectué sensiblement dans un plan perpendiculaire aux parois arrière et frontale, de sorte à permettre l'ouverture du couvercle 2 et, ainsi, la libération de l'ouverture de la cuve 4 permettant le vidage de la cuve 4.

Le couvercle 2 présente d'une part une face interne 2a dirigée, lorsque le couvercle 2 est en position de fermeture, vers l'intérieur de la cuve 4, et d'autre part une face externe 2b dirigée vers l'extérieur de ladite cuve.

La cuve 4 peut être en matière plastique moulée d'une pièce, tout comme le couvercle 2.

La cuve 4 comporte en outre, vers les parties extrêmes libres de ses parois, un rebord 5 s'étendant à l'extérieur de la cuve 4 et définissant une gorge 6 dont l'ouverture est dirigée vers le plancher (voir figure 1). La gorge 6 est destinée à recevoir des moyens de préhension appropriés permettant le levage et le basculement du bac 1, par un véhicule de collecte par exemple. Un nid d'abeille 14 peut se trouver à l'intérieur de la gorge 6, de façon à renforcer le rebord 5.

On décrit à présent le dispositif de verrouillage/déverrouillage selon l'invention.

Le dispositif de verrouillage/déverrouillage permet le verrouillage du couvercle 2 en position fermée sur le bac 1, lorsque le bac 1 est en position de remplissage, comme illustré notamment sur la figure 1. Il permet également le déverrouillage automatique du couvercle 2 (voir notamment les figures 3 et 4) lorsque le bac 1 est basculé de la position de remplissage, le couvercle 2 étant en position de fermeture, à la position de vidage.

On se réfère tout d'abord aux figures 1 à 4 qui illustrent un premier mode de réalisation de l'invention.

Un dispositif de verrouillage/déverrouillage est monté sur la face interne 2a du couvercle 2 du bac 1.

Ce dispositif comporte plusieurs pièces coopérant les unes avec les autres afin de permettre le verrouillage ou le déverrouillage du couvercle 2 du bac 1, et notamment une pièce coudée 7, une pièce pivotante 8 et un crochet escamotable 9.

Ces pièces peuvent être métalliques ou en toute autre matière pouvant leur conférer, notamment, rigidité et résistance aux chocs et à l'usure.

Ces pièces sont articulées chacune autour d'un axe, respectivement : axe de rotation A de la pièce coudée 7, axe de rotation B de la pièce pivotante 8 et axe de rotation C du crochet escamotable 9. Ces axes sont sensiblement parallèles entre eux.

La pièce coudée 7 a la forme d'un V comprenant :
- une première branche 7d, dite « branche de verrouillage » comportant, à sa partie extrême libre, un crochet 7c,
- une deuxième branche 7e, dite « branche d'entraînement », comportant, à sa partie extrême libre, une masselotte 7a,
- une partie intermédiaire 7b liant les deux branches 7d, 7e de la pièce coudée 7 et dans laquelle passe l'axe de rotation A de la dite pièce coudée 7. La pièce intermédiaire 7c peut avoir une forme arrondie.

L'axe de rotation A de la pièce coudée est lié au couvercle 2 et dirigé, lorsque le couvercle 2 est en position de fermeture, sensiblement parallèlement au plancher et à la paroi frontale 4c de la cuve 4. Par ailleurs, l'axe de rotation A est sensiblement perpendiculaire au plan moyen de la pièce coudée 7.

Lorsque le bac 1 est en position de remplissage, le couvercle 2 étant fermé, la branche de verrouillage 7d est sensiblement verticale, le crochet 7c étant situé au-dessus l'axe de rotation A.

Dans ce premier mode de réalisation, les deux branches 7d, 7e de la pièce coudée 7 sont rigidement liées l'une à l'autre, l'angle entre elles étant de l'ordre de 35 à 55°, notamment voisin de 45°.

La pièce pivotante 8 comporte :
- un levier 8d s'étendant, lorsque le bac 1 est en position de remplissage et le couvercle 2 fermé, sensiblement verticalement ;
- un bras 8b, prolongeant le levier 8d et s'étendant, lorsque le bac 1 est en position de remplissage et le couvercle 2 fermé, sensiblement perpendiculairement à la paroi frontale 4c de la cuve 4 ;
- une pièce intermédiaire 8c sur laquelle sont fixés rigidement le levier 8d et le bras 8b, par l'une de leurs extrémités. Dans cette pièce intermédiaire 8c passe l'axe de rotation B de la pièce pivotante 8. La pièce intermédiaire 8c peut avoir une forme arrondie.

L'axe de rotation B de la pièce coudée est lié au couvercle 2 et est sensiblement parallèle à l'axe A de la pièce coudée 7 et sensiblement perpendiculaire au plan moyen de la pièce pivotante 8.

La partie extrême 8e du bras 8b, opposée à la partie intermédiaire 8c, comporte une masselotte 8a.

En outre, la pièce pivotante 8 comporte un crochet escamotable 9, monté à pivotement autour d'un axe C, vers la partie extrême du levier 8d opposée à la partie intermédiaire 8c, l'axe C étant sensiblement parallèle à l'axe A de la pièce coudée 7.

Le crochet escamotable 9 comprend une paroi 9b sensiblement plane, d'extrémité libre 9a située à l'opposé du point d'articulation du dit crochet escamotable 9 avec le levier 8d, la dite paroi 9b étant disposée sensiblement parallèlement au plancher de la cuve 4 lorsque le dispositif de verrouillage/déverrouillage est en position de verrouillage.

Le crochet escamotable 9 comprend également une nervure 9c reliant l'extrémité 9a du crochet escamotable 9 au point de liaison du dit crochet 9 avec le levier 8d. La nervure 9c a pour fonction d'une part de rigidifier le crochet escamotable 9 et d'autre part de permettre un meilleur guidage du crochet 9.

Le crochet escamotable 9 comprend enfin une protubérance 9d située vers l'axe de rotation C du crochet escamotable 9 et destinée à venir en butée contre le levier 8d afin de limiter le pivotement du crochet escamotable 9 autour de son axe de rotation C.

Le crochet escamotable 9 est destiné à provoquer la solidarisation du couvercle 2 à la cuve 4 au niveau de la paroi frontale 4c de la cuve 4 lorsque le couvercle 2 est en position de fermeture, le bac 1 étant en position de remplissage.

On décrit le dispositif de verrouillage/déverrouillage dans la position de verrouillage, le bac 1 étant en position de remplissage, le couvercle 2 étant fermé. Les pièces 7, 8 sont dans les positions précédemment décrites.

Le dispositif de verrouillage/déverrouillage est fixé au couvercle 2 de sorte que, lorsque le couvercle 2 est fermé, l'extrémité 9a du crochet 9 soit dirigée vers la paroi frontale 4c de la cuve 4, et s'engage dans un orifice 13 ou un évidement de la paroi frontale 4c situé vers la partie extrême 3 de la dite paroi frontale 4c opposée au plancher de la cuve 4, le dit orifice 13 débouchant dans la gorge 6. L'orifice 13 est délimité par des bords 10.

L'évidement peut être une cavité creusée dans la paroi frontale 4c de la cuve 4 au niveau de la face interne 4a de la dite paroi frontale 4c.

Dans cette configuration, le pivotement du crochet escamotable 9 dans le sens inverse des aiguilles d'une montre (en référence à la figure 1) est limité par la protubérance 9b.

Du fait de la présence des masselottes 7a, 8a, la pièce coudée 7 et la pièce pivotante 8 ont tendance à pivoter dans le sens des aiguilles d'une montre (en référence à la figure 1). Ce mouvement est empêché respectivement par une butée 15 et une butée 16, les dites butées étant solidaires du couvercle 2.

De préférence, le dispositif de verrouillage/déverrouillage est fixé à un carter 12, lui-même fixé à la face interne 2a du couvercle 2, de manière à ce que le dit dispositif soit protégé du contenu de la cuve 4. Comme l'indique la figure 2, les axes de rotation A, B sont fixés au carter 12, ainsi que les butées 15, 16.

Le carter 12 comporte une ouverture 11, destinée à coopérer avec l'orifice 13 ou l'évidement de la paroi frontale 4c de la cuve 4, afin de permettre le passage du crochet escamotable 9. L'ouverture 11 du carter 12 doit être suffisante pour permettre le mouvement du crochet escamotable 9 lors de la fermeture et de l'ouverture du couvercle 2.

On va maintenant expliquer, en référence aux figures 3 et 4, le fonctionnement du dispositif de verrouillage/déverrouillage selon l'invention.

Lorsque le bac 1 passe de sa position de remplissage (figure 1) à sa position de vidage (figures 3 et 4), le couvercle 2 passe d'une position de fermeture à une position d'ouverture, permettant ainsi le vidage du contenu de la cuve 4.

Le bac 1 est basculé par rapport à la verticale, et dans un plan sensiblement perpendiculaire aux parois arrière et frontale 4c, d'un certain angle (figures 3 et 4).

Du fait de la présence de la masselotte 7a de la pièce coudée 7, par effet de gravité G, la pièce coudée 7, initialement en butée sur la butée 15, se déplace en direction de la face interne 2a du couvercle 2, selon la flèche F1.

Le crochet 7c de la pièce coudée 7 libère alors la partie extrême 8e du bras 8b.

En conséquence, le bras 8b, initialement en butée sur la butée 16, du fait de la présence de la masselotte 8a, est libre de se déplacer par effet de gravité G' en direction de la face interne 2a du couvercle 2, suivant la flèche F2, entraînant dans son mouvement de rotation le levier 8d et le crochet escamotable 9.

La rotation du levier 8d suivant la flèche F3 - et donc du crochet escamotable 9 - autour de l'axe de rotation B de la pièce pivotante 8 engendre la sortie du crochet escamotable 9 de l'orifice 13 ou de l'évidement de la cuve 4, le crochet pouvant alors pivoter autour de l'axe C.

La rotation du crochet escamotable 9 autour de l'axe C est limitée, dans ce sens, par la paroi 9b sensiblement plane, venant en butée sur le levier 8d.

Le couvercle 2 n'étant plus solidarisé au bac 1, compte tenu du basculement du bac 1 et de l'effet de la gravité, le couvercle 2 s'ouvre par pivotement autour de l'axe de rotation de ses charnières, permettant ainsi le vidage de la cuve 4.

Lorsque le bac 1 est replacé dans sa position de remplissage, et lors du passage du couvercle 2 de sa position d'ouverture à sa position de fermeture, la gravité exercée sur la masselotte 8a de la pièce pivotante 8 conduit au pivotement du bras 8b depuis la face interne 2a du couvercle 2, contre laquelle il se trouvait, vers la butée 16, qui stoppe le déplacement du dit bras 8b.

Dans le même temps, le crochet escamotable 9 se déplace le long de la face interne 4a de la cuve 4 en direction du plancher de la cuve 4, jusqu'à ce qu'il se loge dans l'orifice 13 ou l'évidement de la paroi frontale 4c de la cuve 4. Ces déplacements du crochet escamotable 9 sont rendus possibles par l'articulation du dit crochet 9 autour de son axe de rotation C.

L'effet de la gravité sur la masselotte 7a conduit ensuite au pivotement de la pièce coudée 7 depuis la face interne 2a du couvercle 2 vers la butée 15, qui stoppe le mouvement de rotation de la dite pièce coudée 7.

Le crochet 7c situé à la partie extrême libre de la branche de verrouillage 7d de la pièce coudée 7 vient alors en prise avec la partie extrême 8e du bras 8b de la pièce pivotante 8, empêchant le déplacement de cette dernière.

Le dispositif est ainsi en position de verrouillage et le bac 1 en position de remplissage avec son couvercle 2 en position de fermeture.

Le dispositif de verrouillage/déverrouillage peut également comporter un système de déblocage 17 fixé sur la paroi sensiblement plane du couvercle 2 du bac 1 et destiné à être actionné par un organe de commande, tel qu'une clé (non représentée), le dit système de déblocage 17 permettant de déverrouiller le couvercle 2 du bac 1 lorsque le bac 1 est en position de remplissage, sans qu'un basculement du dit bac 1 soit nécessaire.

On se réfère maintenant à la figure 5 qui illustre un deuxième mode de réalisation de l'invention. '

La différence avec le premier mode de réalisation, tel qu'il vient d'être décrit, est l'angle entre les deux branches 7d, 7e de la pièce coudée 7. En effet, dans le deuxième mode de réalisation, cet angle est compris entre 90° et 180°, notamment voisin de 90°. La branche d'entraînement 7e de la pièce coudée 7 est ainsi sensiblement horizontale, lorsque le bac 1 est en position de remplissage, le couvercle 2 étant fermé. La butée 15 du premier mode de réalisation n'est alors plus nécessaire, le carter 12 formant butée pour la branche d'entraînement 7e de la pièce coudée 7.

L'intérêt de ce deuxième mode de réalisation est la stabilité du dispositif en position de verrouillage. En effet, contrairement au premier mode de réalisation, la masselotte 7a est située, lorsque le bac 1 est en position de remplissage et le couvercle 2 fermé, au même niveau que l'axe de rotation A de la pièce coudée 7, ou en-dessous.

Ainsi, un choc exercé contre la paroi frontale 4c de la cuve 4 n'a pas tendance à déverrouiller le dispositif, contrairement au dispositif selon le premier mode de réalisation, où la masselotte 7a a tendance à se déplacer, consécutivement à un tel choc, vers la face interne 2a du couvercle 2, déverrouillant ainsi le dispositif.

On se réfère maintenant aux figures 6 à 10 qui illustrent un troisième mode de réalisation de l'invention.

Le dispositif de verrouillage/déverrouillage comprend, comme cela a été décrit précédemment :
- une pièce coudée 7 comportant une branche de verrouillage 7d dont l'extrémité libre est en forme de crochet 7c, une branche d'entraînement 7e dont la partie extrême libre porte une masselotte 7a, et une partie intermédiaire 7b formant axe de rotation A de la dite pièce coudée 7 ;
- une pièce pivotante 8 comportant un levier 8d, un bras 8b dont la partie extrême libre porte une masselotte 8a, une partie intermédiaire 8c formant axe de rotation B de la dite pièce pivotante 8 et un crochet escamotable 9 pivotant autour d'un axe C.

Dans ce troisième mode de réalisation, les deux branches 7d, 7e de la pièce coudée 7 ne sont pas liées rigidement mais peuvent pivoter l'une par rapport à l'autre autour de l'axe A.

Le dispositif de verrouillage/déverrouillage comprend également un balancier 18, en forme de secteur circulaire, mobile en rotation autour d'un axe D lié au couvercle 2 et sensiblement parallèle aux axes de rotation A, B, C.

L'axe de rotation du balancier 18 est situé vers la pointe 18a du balancier 18, à l'opposé du bord extrême libre 18b du dit balancier 18.

Lorsque le bac 1 est en position de remplissage, le couvercle 2 étant fermé, le dispositif est verrouillé, comme illustré sur la figure 7.

Le bord extrême libre 18b du balancier 18 est alors dirigé vers le plancher de la cuve 4, et est en appui sur une paroi latérale 7f de la pièce coudée 7, située vers la masselotte 7a, à la partie extrême libre de la branche d'entraînement 7e. Ainsi, le pivotement de la pièce coudée 7 autour de son axe A est limité dans les deux sens, d'une part par le carter 12, et d'autre part par le balancier 18.

La présence du balancier 18 permet d'éviter le déverrouillage intempestif du dispositif suite à un choc vertical exercé sur le bac 1, le balancier 18 jouant le rôle d'une butée mobile.

Lorsque le bac 1 est basculé (figures 8 à 10), le dispositif se déverrouille de la façon suivante :
- par effet de gravité, le balancier 18 pivote autour de son axe de rotation D (figure 8), cela étant favorisé par le fait que le balancier comporte une partie pleine et une partie creuse ;
- du fait de la masselotte 7a, et puisque le balancier 18 ne forme plus une butée sur la paroi 7f, la branche d'entraînement 7e de la pièce coudée 7 pivote autour de l'axe A vers la face interne 2a du couvercle 2, la branche de verrouillage 7d restant accrochée, par le crochet 7c, à la pièce pivotante 8 ;
- la partie extrême de la branche d'entraînement 7e percute la partie extrême de la branche de verrouillage 7d, libérant ainsi le crochet 7c de la pièce pivotante 8. L'effet de choc, destiné à être additionné à l'effet de gravité pour un déverrouillage plus aisé du dispositif, est accentué par la présence d'une saillie 19 à l'extrémité de la branche d'entraînement 7e, destinée à percuter une saillie 20 présente sur le crochet 7c ;
- la pièce pivotante 8 ainsi libérée pivote, ainsi que le crochet escamotable 9, déverrouillant ainsi le couvercle (figure 10).

On décrit à présent le système de déblocage 17 du dispositif de verrouillage/déverrouillage, en référence, notamment, aux figures 6 et 11.

Comme pour les premier et deuxième modes de réalisation, le système de déblocage 17 est destiné à être actionné par un organe de commande, tel qu'une clé (non représentée), et permet de déverrouiller le couvercle 2 du bac 1 lorsque le bac 1 est en position de remplissage, sans qu'un basculement du dit bac 1 soit nécessaire.

Le système de déblocage 17 comporte une ouverture 21, destinée à coopérer avec l'organe de commande, et fixée au carter 12 de telle sorte que, lorsque le couvercle 2 est fermé, la dite ouverture 21 soit accessible par un utilisateur par la face frontale du couvercle. Le fait de ne pas placer l'ouverture 21 sur le dessus du couvercle 2 permet d'éviter les détériorations dues au gel.

Le système de déblocage 17 comporte en outre un doigt 22 pouvant être déplacé, grâce à l'organe de commande, entre une position inactive dans laquelle il n'agit pas sur le dispositif de verrouillage/déverrouillage, et une position active dans laquelle le dit dispositif est déverrouillé.

A cet effet, le crochet escamotable 9 comprend une rampe 23 s'étendant sensiblement perpendiculairement à sa paroi plane 9b, et disposée obliquement par rapport à l'extrémité libre 9a du dit crochet escamotable 9.

Dans la position inactive, le doigt 22 est en contact avec la partie extrême 24 de la rampe 23 située le plus loin de l'extrémité libre 9a du crochet escamotable 9, et n'exerce aucun effort sur la rampe 23. Le crochet escamotable 9 est alors engagé dans l'orifice 13 ou l'évidement de la cuve 4.

Lorsqu'un utilisateur, ayant engagé l'organe de commande dans l'ouverture 21, exerce un effort en rotation sur le système de déblocage 17, il déplace le doigt 22 en rotation, le doigt 22 exerçant de ce fait un effort sur la rampe 23, ce qui provoque le glissement du doigt 22 le long de la rampe 23 - vers la partie extrême 25 de la rampe 23 située le plus près de l'extrémité libre 9a du crochet escamotable 9 - et le pivotement du crochet escamotable 9 autour de son axe de rotation C.

Dans la position active, le doigt 22 est donc en contact avec la partie extrême 25 de la rampe 23 et exerce un effort sur celle-ci, le crochet escamotable 9 étant désengagé de l'orifice 13 ou de l'évidement de la cuve 4.

Réciproquement, la suppression de l'effort exercé par l'utilisateur sur le système de déblocage 17 conduit au retour à la position inactive, où le dispositif est verrouillé.

Par ailleurs, l'orifice 13 peut être accessible par l'extérieur du bac 1, par la gorge 6, une personne non autorisée pouvant donc pousser le crochet escamotable 9 hors de l'orifice 13, de manière à déverrouiller le couvercle 2.

Afin de remédier à ce problème, le dispositif de verrouillage/déverrouillage peut comporter un dispositif de protection 26, que l'on décrit maintenant en référence aux figures 12 à 14.

Le dispositif de protection 26 a également pour fonction de limiter l'usure du crochet escamotable 9, en réduisant les frottements du dit crochet 9 contre les bords 10 de l'orifice 13 de la cuve 4, et d'éviter l'obstruction de celui-ci lors du vidage.

Le dispositif de protection 26 présente la forme d'un canal, par exemple parallélépipédique, engagé dans l'orifice 13 de la cuve 4, et faisant saillie vers l'extérieur de la cuve 4, dans la gorge 6. Le dispositif de protection 26 comporte une première ouverture 27 débouchant à l'intérieur de la cuve 4, et une deuxième ouverture 28 débouchant dans la gorge 6, de sorte que le dit dispositif 26 coopère avec l'ouverture 13 de la cuve 4 et que le crochet escamotable 9 puisse être engagé dans le dit canal.

L'extrémité 29 du dit canal débouchant dans la gorge 6 est située au-delà de l'extrémité 9a du crochet escamotable 9, lorsque le bac 1 est en position de remplissage et le couvercle 2 fermé, empêchant ainsi l'accès au crochet 9 par les doigts d'un utilisateur.

Le dispositif de protection 26 comporte des clips 30 (voir figure 13) permettant son blocage dans l'orifice 13 de la paroi frontale 4c de la cuve 4.

En outre, le dispositif de protection 26 comprend un élément mobile de protection 31 destiné à empêcher l'obstruction de l'orifice 13. L'élément de protection 31 est constitué de poils 32 juxtaposés sur une surface sensiblement plane, le dit élément de protection 31 étant fixé vers un rebord 33 de l'ouverture 27 du canal débouchant à l'intérieur de la cuve 4.

Lorsque le dispositif de verrouillage/déverrouillage est déverrouillé, le crochet 9 n'est pas engagé dans l'ouverture 27 du dispositif de protection 26, et les poils 32 obstruent l'ouverture 27.

Lorsque le dispositif de verrouillage/déverrouillage est verrouillé, le crochet 9 est engagé dans l'ouverture 27 du dispositif de protection 26, et les poils 32 sont rabattus par le crochet 9 vers l'extérieur de la cuve 4.

## Revendications

1. Dispositif de verrouillage/déverrouillage pour un bac (1) collecteur de déchets, le dit bac (1) comportant une cuve (4) et un couvercle (2) associé à la cuve (4), pouvant être déplacé entre une position de fermeture et une position d'ouverture, le dispositif étant destiné à être monté sur la face interne (2a) du couvercle (2), et pouvant être soit en position de verrouillage - de sorte à permettre au couvercle (2) du bac (1) d'être verrouillé sur la partie extrême (3) de la cuve (4) lorsque le bac (1) est en position de remplissage soit en position de déverrouillage - de sorte à permettre au couvercle (2) du bac (1) d'être déverrouillé lorsque le bac (1) est en position de vidage, le dispositif comprenant :
• une pièce pivotante (8), elle-même comprenant :
- un levier (8d) destiné à être fixé de façon articulée sur la face interne (2a) du couvercle (2) et à faire saillie à l'intérieur du bac (1) lorsque le couvercle (2) est en position de fermeture ;
- un bras (8b) disposé en prolongement de l'articulation du levier (8d) et destiné à être étendu sous la face interne (2a) du couvercle (2) lorsque celui-ci est en position de fermeture ;
- une partie intermédiaire (8c) sur laquelle sont fixés le levier (8d) et le bras (8b) et au travers de laquelle passe l'axe de rotation (B) de ladite pièce pivotante (8) ;
• un crochet escamotable (9) associé au levier (8d), ledit crochet escamotable (9) étant destiné à être engagé dans un orifice (13) ou un évidement situé au niveau de la partie extrême (3) de la cuve (4) ;
**caractérisé en ce qu'**il comprend en outre :
• une pièce coudée (7), articulée suivant un axe de rotation (A) parallèle à l'axe de rotation (B) de la pièce pivotante (8), et comprenant :
- une branche de verrouillage (7d) ;
- un crochet (7c) situé à la partie extrême libre de la branche de verrouillage (7d), et apte à venir en prise avec une partie extrême (8e) du bras (8b) opposée à la partie intermédiaire (8c) de la pièce pivotante (8) ;
- une branche d'entraînement (7e) ;
• une butée (15) apte à bloquer la branche d'entraînement (7e) de la pièce coudée (7) lorsque le dispositif est en position de verrouillage ;
• des moyens agencés pour provoquer, lorsque le dispositif est basculé suivant un certain angle à partir de sa position de verrouillage, le pivotement de la pièce coudée (7), par effet de gravité (G), et le pivotement du bras (8b) et du levier (8d), par effet de gravité (G'), vers la position de déverrouillage.

2. Dispositif de verrouillage/déverrouillage selon la revendication 1, **caractérisé en ce que**, lorsque le bac (1) est en position de remplissage, le centre de gravité (G) de la pièce coudée (7) est situé de telle manière qu'il maintient la branche d'entraînement (7e) de la pièce coudée (7) en appui sur la butée (15) et le crochet (7c) de ladite pièce coudée (7) en prise avec la partie extrême (8e) du bras (8b) de la pièce pivotante (8), le centre de gravité (G') de l'ensemble comprenant la pièce pivotante (8) et le crochet (9) étant situé de façon à maintenir le crochet escamotable (9) du levier (8d) en position d'engagement dans l'orifice (13) ou l'évidement de la partie extrême (3) de la cuve (4) et la partie extrême (8e) du bras (8b) en prise avec le crochet (7c) de la pièce coudée (7) ; le basculement du bac (1) d'un certain angle par rapport à la verticale lors de son vidage engendrant un déplacement desdits centres de gravité (G, G'), provoquant un pivotement de la pièce coudée (7), dégageant le crochet (7c) de la pièce coudée (7) de la partie extrême (8e) du bras (8b) de la pièce pivotante (8), entraînant le pivotement du bras (8b) et du levier (8d), et, enfin, conduisant au dégagement du crochet escamotable (9) de l'orifice (13) ou de l'évidement de la cuve (4) et donc à l'ouverture du couvercle (2) du bac (1).

3. Dispositif de verrouillage/déverrouillage selon la revendication 1 ou 2, **caractérisé en ce que** le crochet escamotable (9) du levier (8d) est articulé selon un axe (C) sensiblement parallèle à l'axe de rotation (B) de la pièce pivotante (8) permettant, lors de la fermeture du couvercle (2) sur la partie extrême (3) de la cuve (4), un glissement du crochet escamotable (9) le long de la paroi interne (4a) du bac (1) jusqu'à insertion du dit crochet escamotable (9) dans l'orifice (13) ou l'évidement situé au niveau de la partie extrême (3) de la cuve (4).

4. Dispositif de verrouillage/déverrouillage selon l'une quelconque des revendications 1 à 3, **caractérisé en ce que** le pivotement du bras (8b) autour de l'axe de rotation (B) de la pièce pivotante (8) est limité en direction opposée à la face interne (2a) du couvercle (2) du bac (1) par une butée (16).

5. Dispositif de verrouillage/déverrouillage selon l'une quelconque des revendications 1 à 4, **caractérisé en ce que** le pivotement de la pièce coudée (7) est limité en direction opposée à la face interne (2a) du couvercle (2) du bac (1) par une butée (15).

6. Dispositif de verrouillage/déverrouillage selon l'une quelconque des revendications 1 à 5, **caractérisé en ce que** la partie extrême (8e) du bras (8b), opposée à la partie intermédiaire (8c) de la pièce pivotante (8), comporte une masselotte (8a).

7. Dispositif de verrouillage/déverrouillage selon l'une quelconque des revendications 1 à 6, **caractérisé en ce que** la partie extrême libre de la branche d'entraînement (7e) de la pièce coudée (7) comporte une masselotte (7a).

8. Dispositif de verrouillage/déverrouillage selon l'une quelconque des revendications 1 à 7, **caractérisé en ce que** la pièce coudée (7) a la forme d'un V dont les deux branches (7d, 7e) forment un angle de l'ordre de 35 à 55 degrés, notamment voisin de 45 degrés.

9. Dispositif de verrouillage/déverrouillage selon l'une quelconque des revendications 1 à 7, **caractérisé en ce que** la pièce coudée (7) a la forme d'un V dont les deux branches (7d, 7e) forment un angle compris entre 90 et 180 degrés.

10. Dispositif de verrouillage/déverrouillage selon l'une quelconque des revendications 1 à 7 **caractérisé en ce qu'**il comprend un balancier (18) mobile en rotation autour d'un axe (D) lié au couvercle (2) du bac (1) et sensiblement parallèle à l'axe de rotation (B) de la pièce coudée (7), le dit balancier (18) étant mobile entre une position de verrouillage dans laquelle le balancier (18) forme une butée s'opposant au pivotement de la pièce coudée (7) vers la face interne (2a) du couvercle (2), et une position de déverrouillage dans laquelle le balancier (18) ne s'oppose pas au dit pivotement de la pièce coudée (7), la rotation du balancier (18) entre les dites positions de verrouillage et de déverrouillage étant obtenue lors du basculement du bac (1) suivant un certain angle, par effet de gravité.

11. Dispositif de verrouillage/déverrouillage selon la revendication 10, **caractérisé en ce que** le balancier (18) présente la forme d'un secteur circulaire, l'axe de rotation (D) du balancier (18) étant situé vers la pointe (18a) du dit secteur circulaire, et le bord extrême libre (18b) du balancier (18) étant, lorsque le balancier (18) est en position de verrouillage, en contact avec la branche d'entraînement (7e) de la pièce coudée (7).

12. Dispositif de verrouillage/déverrouillage selon la revendication 10 ou 11, **caractérisé en ce que** les deux branches (7d, 7e) de la pièce coudée (7) sont mobiles en rotation l'une par rapport à l'autre, autour de l'axe de rotation (A) de la pièce coudée (7), et **en ce que** la branche d'entraînement (7e) de la pièce coudée (7) comprend, vers sa partie extrême libre, une masselotte (7a), de sorte que, lors du basculement du bac (1) suivant un certain angle, la branche de verrouillage (7d) de la pièce coudée (7) étant encore en prise avec le bras (8b), la branche d'entraînement (7e) de la pièce coudée (7) puisse pivoter autour de son axe (A), par effet de gravité, puis percuter le crochet (7c) de façon à le déverrouiller du bras (8b).

13. Dispositif de verrouillage/déverrouillage selon la revendication 12, **caractérisé en ce que** la branche d'entraînement (7e) de la pièce coudée (7) comprend, vers sa partie extrême libre, une saillie (19) destinée, lors du basculement du bac (1) suivant un certain angle, à percuter le crochet (7c) de façon à le déverrouiller du bras (8b).

14. Dispositif de verrouillage/déverrouillage selon l'une quelconque des revendications 1 à 13, **caractérisé en ce qu'**il comporte en outre un système de déblocage (17) fixé sur le couvercle (2) du bac (1) et destiné à être actionné par un organe de commande, le dit système de déblocage (17) permettant de déverrouiller le couvercle (2) du bac (1) lorsque le bac (1) est en position de remplissage.

15. Dispositif de verrouillage/déverrouillage selon la revendication 14, **caractérisé en ce que** le crochet escamotable (9) comporte une rampe (23), et **en ce que** le système de déblocage (17) comporte un doigt (22) destiné à coopérer avec la dite rampe (23), le doigt (22) pouvant être déplacé, au moyen de l'organe de commande, entre :
- une position inactive dans laquelle le doigt (22) est en contact avec une première partie extrême (24) de la rampe (23), et n'exerce aucun effort sur la rampe (23), le crochet escamotable (9) étant engagé dans l'orifice (13) ou l'évidement de la cuve (4), et
- une position active dans laquelle le doigt (22) est en contact avec une deuxième partie extrême (25) de la rampe (23) et exerce un effort sur celle-ci, le crochet escamotable (9) étant désengagé de l'orifice (13) ou de l'évidement de la cuve (4),
un effort exercé par le doigt (22) sur la rampe (23) pouvant provoquer le glissement du doigt (22) le long de la rampe (23), entre la première partie extrême (24) et la deuxième partie extrême (25), et le pivotement du crochet escamotable (9) autour de son axe de rotation (C), tandis que la suppression du dit effort conduit au retour à la position inactive.

16. Dispositif de verrouillage/déverrouillage selon l'une quelconque des revendications 1 à 15, **caractérisé en ce qu'**il est protégé du contenu de la cuve (4) par un carter (12) fixé sur la face interne (2a) du couvercle (2) et présentant une ouverture (11) de laquelle fait saillie le crochet escamotable (9) du levier (8d).

17. Dispositif de verrouillage/déverrouillage selon la revendication 16, **caractérisé en ce que** le carter (12) forme butée pour la pièce coudée (7), limitant ainsi son déplacement en direction opposée à la face interne (2a) du couvercle (2).

18. Dispositif de verrouillage/déverrouillage selon l'une quelconque des revendications 1 à 17, **caractérisé en ce qu'**il comporte en outre un dispositif de protection (26) du crochet escamotable (9), fixé à la cuve (4) du bac (1), ledit dispositif ayant la forme d'un canal faisant saillie vers l'extérieur de la cuve (4) et comprenant une ouverture (27) coopérant avec l'orifice (13) ou l'évidement de la cuve (4), une extrémité (29) du dit canal étant située au-delà de l'extrémité (9a) du crochet escamotable (9), lorsque le bac (1) est en position de remplissage et le couvercle (2) fermé, le dit dispositif de protection comprenant en outre des moyens (31) destinés à empêcher l'obstruction de l'orifice (13) lors du vidage.

19. Bac pour la collecte de déchets comportant un dispositif de verrouillage/déverrouillage selon l'une quelconque des revendications précédentes.

## Patentansprüche

1. Verriegelung-/Entriegelungsvorrichtung für einen Müllsammelbehälter (1), wobei der besagte Behälter (1) eine Wanne (4) und einen Deckel (2) umfasst, der mit der Wanne (4) verbunden ist und zwischen einer Schließposition und einer Öffnungsposition verschoben werden kann, wobei die Vorrichtung für die Montage auf der Innenseite (2a) des Deckels (2) bestimmt ist, wobei sie sich entweder in der Verriegelungsposition befinden kann - so dass der Deckel (2) des Behälters (1) auf der Außenseite (3) der Wanne (4) verriegelt werden kann, wenn sich der Behälter (1) in Füllposition befindet - oder in der Entriegelungsposition, so dass der Deckel (2) des Behälters (1) entriegelt werden kann, wenn sich der Behälter (1) in der Entleerungsposition befindet, wobei die Vorrichtung Folgendes umfasst:
ein drehbares Teil (8), das wiederum Folgendes umfasst:
- einen Hebel (8d), der frei beweglich auf der Innenseite (2a) des Deckels (2) zu befestigen ist und im Behälter (1) übersteht, wenn sich der Deckel (2) in Schließposition befindet;
- einen Arm (8b), der auf der Gelenkverlängerung des Hebels (8d) angeordnet ist und zur Ausdehnung unter der Innenseite (2a) des Deckels (2) bestimmt ist, wenn sich letzterer in Schließposition befindet;
- ein Zwischenteil (8c), auf dem der Hebel (8d) und der Arm (8b) befestigt sind und durch den die Drehachse (B) des drehbaren Teils (8) verläuft;
einen versenkbaren Haken (9), der mit dem Hebel (8d) verbunden ist, wobei der besagte versenkbare Haken (9) zum Eingreifen in ein Loch (13) oder eine Vertiefung, die sich im Bereich der Außenseite (3) der Wanne (4) befindet, bestimmt ist;
**dadurch gekennzeichnet, dass** er außerdem Folgendes umfasst:
ein gebogenes Teil (7), ausschwenkbar gemäß einer Drehachse (A), parallel zur Drehachse (B) des drehbaren Teils (8), wobei das Teil Folgendes umfasst:
- einen Verriegelungsbügel (7d);
- einen Haken (7c), der sich auf der freien Außenseite des Verriegelungsbügels (7d) befindet und in der Lage ist, in eine Außenseite (8e) des Armes (8b) einzugreifen, die sich auf der gegenüberliegenden Seite des Zwischenteils (8c) des drehbaren Teils (8) befindet;
- einen Mitnahmebügel (7e);
ein Anschlag (15) zur Blockierung des Mitnahmebügels (7e) des gebogenen Teils (7), wenn die Vorrichtung sich in der Verriegelungsposition befindet;
angeordnete Mittel, um, wenn die Vorrichtung gemäß einem bestimmten Winkel, ausgegangen von ihrer Verriegelungsposition, gekippt ist, das Schwenken des gebogenen Teils (7) durch die Wirkung der Schwerkraft (G) und das Schwenken des Armes (8b) und des Hebels (8d) durch die Wirkung der Schwerkraft (G') in die Entriegelungsposition zu bewirken.

2. Verriegelungs-/Entriegelungsvorrichtung gemäß Anspruch 1, **dadurch gekennzeichnet, dass**, wenn der Behälter (1) sich in Füllposition befindet, der Schwerpunkt (G) des gebogenen Teils (7) so angeordnet ist, dass der den Mitnahmebügel (7e) des gebogenen Teils (7) auf dem Anschlag (15) festhält und der Haken (7c) des besagten gebogenen Teils (7), der in die Außenseite (8e) des Armes (8b) des drehbaren Teils (8) eingreift, wobei der Schwerpunkt (G') der Konstruktion den drehbaren Teil (8) und den Haken (9) umfasst, der so angeordnet ist, dass er den versenkbaren Haken (9) des Hebels (8d) in der Position zum Eingreifen in das Loch (13) oder in die Vertiefung der Außenseite (3) der Wanne (4) hält und die Außenseite (8e) des Armes (8b) in den Haken (7c) des gebogenen Teils (7) eingreift; wobei das Kippen des Behälters (1) in einem bestimmten Winkel gegenüber der Senkrechte während seiner Entleerung eine Verschiebung der besagten Schwerpunkte (G, G') erzeugt und ein Schwenken des gebogenen Teils (7) bewirkt, wobei der Haken (7c) des gebogenen Teils (7) der Außenseite (8e) des Armes (8b) des schwenkbaren Teils (8) entkuppelt wird, das Schwenken des Armes (8b) und des Hebels (8d) bewirkt wird und schließlich die Auslösung des versenkbaren Hakens (9) des Lochs (13) oder der Vertiefung der Wanne (4) erfolgt und folglich das Öffnen des Deckels (2) des Behälters (1).

3. Verriegelungs-/Entriegelungsvorrichtung gemäß Anspruch 1 oder 2, **dadurch gekennzeichnet, dass**, der versenkbare Haken (9) des Hebels (8d) gelenkig gegenüber einer Achse (C) angebracht ist, deutlich parallel zur Drehachse (B) des schwenkbaren Teils (8) und beim Schließen des Deckels (2) auf der Außenseite (3) der Wanne (4) ein Gleiten des versenkbaren Hakens (9) entlang der Innenwand (4a) des Behälters (1) bis zum Einführen des besagten versenkbaren Hakens (9) in das Loch (13) oder die Vertiefung, die sich im Bereich der Außenseite (3) der Wanne (4) befindet, ermöglicht wird.

4. Verriegelungs-/Entriegelungsvorrichtung gemäß einem der Ansprüche 1 bis 3, **dadurch gekennzeichnet, dass** das Schwenken des Armes (8b) um die Drehachse (B) des schwenkbaren Teils (8) herum in entgegengesetzter Richtung zur Innenseite (2a) des Deckels (2) des Behälters (1) durch einen Anschlag (16) begrenzt ist.

5. Verriegelungs-/Entriegelungsvorrichtung gemäß einem der Ansprüche 1 bis 4, **dadurch gekennzeichnet, dass** das Schwenken des gebogenen Teils (7) in entgegengesetzter Richtung zur Innenseite (2a) des Deckels (2) des Behälters (1) durch einen Anschlag (15) begrenzt ist.

6. Verriegelungs-/Entriegelungsvorrichtung gemäß einem der Ansprüche 1 bis 5, **dadurch gekennzeichnet, dass** die Außenseite (8e) des Armes (8b), die auf der gegenüberliegenden Seite des Zwischenteils (8c) des schwenkbaren Teils (8) liegt, einen Steigtrichter (8a) umfasst.

7. Verriegelungs-/Entriegelungsvorrichtung gemäß einem der Ansprüche 1 bis 6, **dadurch gekennzeichnet, dass** die freie Außenseite des Mitnahmebügels (7e) des gebogenen Teils (7) einen Steigtrichter (7a) umfasst.

8. Verriegelungs-/Entriegelungsvorrichtung gemäß einem der Ansprüche 1 bis 7, **dadurch gekennzeichnet, dass** der gebogene Teil (7) eine V-Form hat, deren beide Schenkel (7d, 7e) einen Winkel zwischen 35 und 55 Grad bilden, die sich vor allem bei 45 Grad aneinandergrenzen.

9. Verriegelungs-/Entriegelungsvorrichtung gemäß einem der Ansprüche 1 bis 7, **dadurch gekennzeichnet, dass** der gebogene Teil (7) eine V-Form hat, deren beide Schenkel (7d, 7e) einen Winkel zwischen 90 und 180 Grad bilden.

10. Verriegelungs-/Entriegelungsvorrichtung gemäß einem der Ansprüche 1 bis 7, **dadurch gekennzeichnet, dass** sie einen beweglichen Ausleger (18) umfasst, der sich um eine Achse (D) dreht, die mit dem Deckel (2) des Behälters (1) verbunden ist und deutlich parallel zur Drehachse (B) des gebogenen Teils (7) liegt, wobei der besagte Ausleger (18) zwischen einer Verriegelungsposition beweglich ist, in der der Ausleger (18) einen Anschlag bildet, die sich dem Schwenken des gebogenen Teils (7) in Richtung der Innenseite (2a) des Deckels (2) entgegensetzt und eine Entriegelungsposition, in der der Ausleger (18) sich nicht dem besagten Schwenken des gebogenen Teils (7) entgegensetzt, wobei die Drehung des Auslegers (18) zwischen den besagten Verriegelungs- und Entriegelungspositionen während des Kippens des Behälters (1) gemäß einem bestimmten Winkel durch Wirkung der Schwerkraft erreicht wird.

11. Verriegelungs-/Entriegelungsvorrichtung gemäß Anspruch 10, **dadurch gekennzeichnet, dass** der Ausleger (18) die Form eines kreisförmigen Ausschnitts hat und sich die Drehachse (D) des Auslegers (18) in Richtung der Spitze (18a) des besagten kreisförmigen Ausschnitts angeordnet ist und der freie Außenrand (18b) des Auslegers (18) mit dem Mitnahmebügel (7e) des gebogenen Teils (7) kontaktiert, während der Ausleger (18) sich in der Verriegelungsposition befindet.

12. Verriegelungs-/Entriegelungsvorrichtung gemäß Anspruch 10 oder 11, **dadurch gekennzeichnet, dass** die beiden Bügel (7d, 7e) des gebogenen Teils (7) beweglich sind und der eine gegen den anderen um die Drehachse (A) des gebogenen Teils (7) herum gedreht wird und **dadurch gekennzeichnet, dass** der Mitnahmebügel (7e) des gebogenen Teils (7) in Richtung seiner freien Außenseite einen Steigtrichter (7a) umfasst, so dass während des Kippens des Behälters (1) in einem bestimmten Winkel, der Verriegelungsbügel (7d) des gebogenen Teils (7) noch in den Arm (8b) eingreift und der Mitnahmebügel (7e) des gebogenen Teils (7) durch die Schwerkraft um seine Achse (A) schwenken kann und dann den Haken (7c) so aufstößt, dass er von dem Arm (8b) entriegelt wird.

13. Verriegelungs-/Entriegelungsvorrichtung gemäß Anspruch 12, **dadurch gekennzeichnet, dass** der Mitnahmebügel (7e) des gebogenen Teils (7) in Richtung seiner freien Außenseite einen Vorsprung (19) umfasst, der während des Kippens des Behälters (1) in einem bestimmten Winkel dazu bestimmt ist, den Haken (7c) so aufzustoßen, dass er von dem Arm (8b) entriegelt wird.

14. Verriegelungs-/Entriegelungsvorrichtung gemäß einem der Ansprüche 1 bis 13, **dadurch gekennzeichnet, dass** sie außerdem ein Entsperrungssystem (17) umfasst, das auf dem Deckel (2) des Behälters (1) befestigt ist und dafür bestimmt ist, durch ein Antriebsorgan betätigt zu werden, wobei das besagte Entsperrungssystem (17) ermöglicht, den Deckel (2) des Behälters (1) zu entriegeln, während sich der Behälter (1) in Füllposition befindet.

15. Verriegelungs-/Entriegelungsvorrichtung gemäß Anspruch 14, **dadurch gekennzeichnet, dass** der versenkbare Haken (9) eine Steigung (23) umfasst und **dadurch gekennzeichnet, dass** das Entsperrungssystem (17) einen Zapfen (22) umfasst, der dafür bestimmt ist, mit der besagten Steigung (23) zusammenzuarbeiten, wobei der Zapfen (22) mit Hilfe des Antriebsorgans wie folgt verschoben werden kann:
- zwischen einer inaktiven Position, in der der Zapfen (22) mit der ersten Außenseite (24) der Steigung (23) kontaktiert und die Steigung (23) nicht belastet, wobei der versenkbare Haken (9) in das Loch (13) oder die Vertiefung der Wanne (4) eingreift und
- zwischen einer aktiven Position, in der der Zapfen (22) mit der zweiten Außenseite (25) der Steigung (23) kontaktiert und letztere belastet, wobei der versenkbare Haken (9) aus dem Loch (13) oder der Vertiefung der Wanne (4) ausgerückt ist,
wobei eine Belastung durch den Zapfen (22) auf die Steigung (23) erfolgt, die das Gleiten des Zapfens (22) entlang der Steigung (23) bewirken kann, zwischen der ersten Außenseite (24) und der zweiten Außenseite (25) und das Schwenken des versenkbaren Hakens (9) um seine Drehachse (C) herum, während die Unterdrückung der besagten Belastung zur Rückkehr in die inaktive Position führt.

16. Verriegelungs-/Entriegelungsvorrichtung gemäß einem der Ansprüche 1 bis 15, **dadurch gekennzeichnet, dass** sie vor dem Inhalt der Wanne (4) durch ein Gehäuse (12) geschützt ist, das auf der Innenseite (2a) des Deckels (2) befestigt ist und eine Öffnung (11) aufweist, aus der der versenkbare Haken (9) des Hebels (8d) herausragt.

17. Verriegelungs-/Entriegelungsvorrichtung gemäß Anspruch 16, **dadurch gekennzeichnet, dass** das Gehäuse (12) einen Anschlag für das gebogene Teil (7) bildet und auf diese Weise die Verschiebung in entgegengesetzter Richtung zur Innenseite (2a) des Deckels (2) begrenzt wird.

18. Verriegelungs-/Entriegelungsvorrichtung gemäß einem der Ansprüche 1 bis 17, **dadurch gekennzeichnet, dass** sie außerdem eine Schutzvorrichtung (26) des versenkbaren Hakens (9) umfasst, die an der Wanne (4) des Behälters (1) befestigt ist, wobei die besagte Vorrichtung die Form eines Kanals hat, der in Richtung des Außenbereiches der Wanne (4) hinausragt und eine Öffnung (27) umfasst, die mit dem Loch (13) oder mit der Vertiefung der Wanne (4) zusammenarbeitet, wobei ein Ende (29) des besagten Kanals sich jenseits des Endes (9a) des versenkbaren Hakens (9) befindet, während der Behälter (1) sich in Füllposition befindet und der Deckel (2) geschlossen ist, wobei die besagte Schutzvorrichtung außerdem Mittel (31) umfasst, die dafür bestimmt sind, die Versperrung des Lochs (13) während der Entleerung zu verhindern.

19. Behälter zum Sammeln von Abfällen, der eine Verriegelungs-/Entriegelungsvorrichtung umfasst, gemäß einem der vorherigen Ansprüche.

## Claims

1. Locking / unlocking device for a waste collector bin (1), the said bin comprising a tank (4) and a cover (2) associated with the tank (4) that may be moved between a closed position and an open position, the device being designed to be mounted on the inner face (2a) of the cover (2) and that may be either in the locking position - so as to enable the cover (2) of the bin (1) to be locked on the end portion (3) of the tank (4) when the bin (1) is in the filling position - or in the unlocked position - so as to enable the cover (2) of the bin (1) to be unlocked when the bin (1) is in the emptying position, the device comprising:
• a pivoting part (8), itself comprising:
- a lever (8d) that will be fixed on the inner face (2a) of the cover (2) and will project inside the bin (1) when the cover (2) is in the closed position;
- an arm (8b) arranged extending from the hinge of the lever (8d) and that will be extended under the inner face (2a) of the cover (2) when the cover is in the closed position;
- an intermediate part (8c) onto which the lever (8d) and the arm (8b) are fixed and through which the rotation hinge pin (B) of the said pivoting part (8) can pass;
• a retractable hook (9) associated with the lever (8d), the said retractable hook (9) being designed to be engaged in an orifice (13) or a recess located at the end portion (3) of the tank (4);
**characterised in that** it also comprises:
• an elbow part (7), hinged about a rotation axis (A) parallel to the rotation axis (B) of the pivoting part (8), and including:
- a locking arm (7d);
- a hook (7c) located on the free end portion of the locking arm (7d), and that can come into contact with an end portion (8e) of the arm (8b) opposite the intermediate part (8c) of the pivoting part (8);
- a drive arm (7e);
• a stop (15) that can lock the drive arm (7e) of the elbow part (7) when the device is in the locking position;
• means arranged so as to cause the elbow part (7) to pivot by the effect of gravity (G), and the arm (8b) and the lever (8d) to pivot by the effect of gravity (G'), into the unlocking position, when the device is tipped at a given angle from its locking position.

2. Locking / unlocking device according to claim 1, **characterised in that** when the bin (1) is in the filling position, the centre of gravity (G) of the elbow part (7) is located such that it holds the drive arm (7e) of the elbow part (7) in contact on the stop (15) and the hook (7c) of the said elbow part (7) in contact with the end portion (8e) of the arm (8b) of the pivoting part (8), the centre of gravity (G') of the assembly comprising the pivoting part (8) and the hook (9) being located so as to keep the retractable hook (9) of the lever (8d) in the engaged position in the orifice (13) or the recess of the end portion (3) of the tank (4) and the end portion (8e) of the arm (8b) in contact with the hook (7c) of the elbow part (7); tipping the bin (1) at an angle from the vertical when it is emptied generates a displacement of the said centres of gravity (G, G') causing pivoting of the elbow part (7), releasing the hook (7c) from the elbow part (7) of the end portion (8e) of the arm (8b) of the pivoting part (8), causing the arm (8b) and the lever (8d) to pivot and finally releasing the retractable hook (9) from the orifice (13) or the recess of the tank (4) so that the cover (2) of the bin (1) is free to open.

3. Locking / unlocking device according to claim 1 or 2, **characterised in that** the retractable hook (9) of the lever (8d) is articulated about an axis (C) approximately parallel to the rotation axis (B) of the pivoting part (8) so that when the cover (2) is closing on the end portion (3) of the tank (4), the retractable hook (9) slides along the inner wall (4a) of the bin (1) until insertion of the said retractable hook (9) in the orifice (13) or the recess located at the end portion (3) of the tank (4).

4. Locking / unlocking device according to any one of claims 1 to 3, **characterised in that** pivoting of the arm (8b) about the rotation axis (B) of the pivoting part (8) is limited in the direction away from the inner face (2a) of the cover (2) of the bin (1) by a stop (16).

5. Locking / unlocking device according to any one of claims 1 to 4, **characterised in that** pivoting of the elbow part (7) is limited in the direction away from the inner face (2a) of the cover (2) of the bin (1) by a stop (15).

6. Locking / unlocking device according to any one of claims 1 to 5, **characterised in that** the end portion (8e) of the arm (8b) opposite the intermediate part (8c) of the pivoting part (8), comprises a counterweight (8a).

7. Locking / unlocking device according to any one of claims 1 to 6, **characterised in that** the free end portion of the drive arm (7e) of the elbow part (7) comprises a counterweight (7a).

8. Locking / unlocking device according to any one of claims 1 to 7, **characterised in that** the elbow part (7) is in a V shape, in which the two arms (7d, 7e) of the V form an angle of the order of 35 to 55 degrees, and particularly approximately 45 degrees.

9. Locking / unlocking device according to any one of claims 1 to 7, **characterised in that** the elbow part (7) is in a V shape, in which the two arms (7d, 7e) of the V form an angle between 90 and 180 degrees.

10. Locking / unlocking device according to any one of claims 1 to 7 **characterised in that** it comprises a swing arm (18) free to rotate about an axis (D) connected to the cover (2) of the bin (1) and approximately parallel to the rotation axis (B) of the elbow part (7), the said swing arm (18) being free to move between a locking position in which the swing arm (18) forms a stop opposing pivoting of the elbow part (7) towards the inner face (2a) of the cover (2), and an unlocking position in which the swing arm (18) does not oppose the said pivoting of the elbow part (7), rotation of the swing arm (18) between the said locking and unlocking positions being obtained when the bin (1) is tipped at a certain angle, by the effect of gravity.

11. Locking / unlocking device according to claim 10, **characterised in that** the swing arm (18) is in the shape of a sector of a circle, the rotation axis (D) of the swing arm (18) being located towards the vertex (18a) of the said circular sector, and the free end edge (18b) of the swing arm (18) being in contact with the drive arm (7e) of the elbow part (7) when the swing arm (18) is in the locking position.

12. Locking / unlocking device according to claim 10 or 11, **characterised in that** the two arms (7d, 7e) of the elbow part (7) are free to move in rotation with respect to each other about the rotation axis (A) of the elbow part (7), and **in that** the drive arm (7e) of the elbow part (7) comprises a counterweight (7a) close to its free end portion, such that when the bin (1) is tipped at a certain angle, the locking arm (7d) of the elbow part (7) being still in contact with the arm (8b), the drive arm (7e) of the elbow part (7) is free to pivot about its axis (A) by the gravity effect, and then to strike the hook (7c) so as to release the arm (8b).

13. Locking / unlocking device according to claim 12, **characterised in that** the drive arm (7e) of the elbow part (7) comprises a projection (19) close to its free end portion, designed to strike the hook (7c) when the bin (1) is tipped at a certain angle, so as to release the arm (8b).

14. Locking / unlocking device according to any one of claims 1 to 13, **characterised in that** it also comprises an unblocking system (17) fixed on the cover (2) of the bin (1) that will be activated by a control device, the said unblocking system (17) unlocking the cover (2) of the bin (1) when the bin (1) is in the filling position.

15. Locking / unlocking device according to claim 14, **characterised in that** the retractable hook (9) comprises a ramp (23), and the unblocking system (17) comprises a pin (22) that will cooperate with the said ramp (23), the pin (22) possibly being displaced using the control device between:
- an inactive position in which the pin (22) is in contact with a first end portion (24) of the ramp (23) and does not apply any force on the ramp (23), the retractable hook (9) being engaged in the orifice (13) or the recess of the tank (4), and
- an active position in which the pin (22) is in contact with a second end portion (25) of the ramp (23) and applies a force onto this ramp, the retractable hook (9) being released from the orifice (13) or the recess of the tank (4),
a force applied by the pin (22) on the ramp (23) possibly causing sliding of the pin (22) along the ramp (23), between the first end portion (24) and the second end portion (25), and pivoting of the retractable hook (9) about its rotation axis (C), while elimination of the said force will cause a return to the inactive position.

16. Locking / unlocking device according to any one of claims 1 to 15, **characterised in that** it is protected from the contents of the tank (4) by a casing (12) fixed on the inner face (2a) of the cover (2) and provided with an opening (11) from which the retractable hook (9) of the lever (8d) projects.

17. Locking / unlocking device according to claim 16, **characterised in that** the casing (12) acts as a stop for the elbow part (7), thus limiting its displacement in the direction away from the inner face (2a) of the cover (2).

18. Locking / unlocking device according to any one of claims 1 to 17, **characterised in that** it also comprises a protection device (26) for the retractable hook (9) fixed to the tank (4) of the bin (1), the said device being in the form of a channel that projects outwards from the tank (4) and comprising an opening (27) cooperating with the orifice (13) or the recess of the tank (4), one end (29) of the said channel being located beyond the end (9a) of the retractable hook (9), when the bin (1) is in the filling position and the cover (2) is closed, the said protection device also comprising means (31) of preventing the orifice (13) from being obstructed during emptying.

19. Bin for the collection of waste comprising a locking / unlocking device according to any one of the previous claims.
